# EUROPÄISCHE PATENTANMELDUNG

(11) **EP 1 389 772 A1**
(43) Veröffentlichungstag der Anmeldung: **18.02.2004**
(21) Anmeldenummer: 03018252.1
(22) Anmeldetag: 11.08.2003
(51) Int. Cl.: G08B 21/02

(54) **System zur Überwachung von Personen**

(30) Priorität: 13.08.2002 DE 20212475 U
(71) Anmelder: Matronixx Vetriebsgesellschaft mbH, 80638 München (DE)
(72) Erfinder: Ziesing, Marcus, 80638 München (DE)
(74) Vertreter: Manitz, Finsterwald & Partner GbR

(57) **Zusammenfassung**

System zur Überwachung von Personen, insbesondere Kinder und aufsichtsbedürftige Erwachsene, mit einem tragbaren Sender, einem Empfänger und einer beim Empfänger vorgesehenen Warneinrichtung, sowie Mitteln, durch welche die Warneinrichtung zur Ausgabe eines Warnsignals veranlasst wird, wenn die Entfernung zwischen Sender und Empfänger einen vorbestimmten, insbesondere einstellbaren Wert übersteigt, wobei an dem Sender zusätzlich Mittel zur willkürlichen Aussendung eines Signals vorgesehen sind, welches den Empfänger zur Ausgabe eines Warnsignals veranlasst.

## Beschreibung

Die vorliegende Erfindung betrifft ein System zur Überwachung von Personen, insbesondere Kinder und aufsichtsbedürftige Erwachsene, mit einem tragbaren Sender, einem Empfänger und einer beim Empfänger vorgesehenen Warneinrichtung, sowie Mitteln, durch welche die Warneinrichtung zur Ausgabe eines Warnsignals veranlasst wird, wenn die Entfernung zwischen Sender und Empfänger einen vorbestimmten, insbesondere einstellbaren Wert übersteigt.

Der Hintergrund derartiger Geräte liegt darin, dass vor allem kleine Kinder gerne die Umgebung erkunden und hierfür von ihrer Aufsichtsperson weglaufen. Dabei besteht die Gefahr, dass sich die Kinder verlaufen und verloren gehen oder in Gefahr geraten.

Bekannte Systeme der genannten Art ermöglichen eine Überwachung von Kindern und aufsichtsbedürftigen Erwachsenen ohne das Erfordernis, die Kinder dauernd in Blickkontakt zu haben oder gar an die Hand zu nehmen. Die Bewegungsfreiheit des Kindes ist dadurch wenig eingeschränkt und dennoch ist eine gute Überwachung gegeben.

Der vorliegenden Erfindung liegt die Aufgabe zugrunde, das eingangs genannte System weiter zu verbessern. Insbesondere soll eine noch bessere Reaktionsmöglichkeit auf auftretende Gefahren geschaffen werden.

Diese Aufgabe wird dadurch gelöst, dass an dem Sender zusätzlich Mittel zur willkürlichen Aussendung eines Signals vorgesehen sind, welches den Empfänger zur Ausgabe eines Warnsignals veranlasst.

Durch die zusätzlich vorgesehenen Mittel hat das Kind oder der aufsichtsbedürftige Erwachsene die Möglichkeit, bei einer von ihm erkannten auftretenden Gefahr die Aufsichtsperson unmittelbar zu warnen. Es ist also auch ohne Überschreiten der zulässigen Entfernung zwischen dem Kind oder dem aufsichtsbedürftigen Erwachsenen und der Aufsichtsperson möglich, die Aufsichtsperson zu informieren, die dann sofort reagieren kann. Ist das Kind beispielsweise außer Sicht- und Rufweite zu der Aufsichtsperson, so kann es, wenn es Angst bekommt, oder jemand ihm etwas tun will, die Aufsichtsperson alarmieren. Diese kann dann das Kind sofort suchen, insbesondere unter Zuhilfenahme eines Suchmodus, in welchen das System umschaltbar ist. Beispielsweise kann der Suchmodus so ausgestaltet sein, dass das Warnsignal mit abnehmender Entfernung intensiver, insbesondere lauter oder schneller wird. Die Aufsichtsperson kann dadurch schneller erfassen, in welche Richtung sie sich bewegen muss, um zu dem Kind oder der aufsichtsbedürftigen erwachsenen Person zu gelangen.

Als Betätigungsmittel zur willkürlichen Aussendung eines Signals ist bevorzugt ein Taster, insbesondere ein Mikrotaster vorgesehen. Dieser kann vom Kind oder dem aufsichtsbedürftigen Erwachsenen leicht betätigt werden, so dass die Versendung des Signals schnell erfolgen kann.

Nach einer weiteren Ausgestaltung der Erfindung wird bei Betätigung der Aussendemittel auch vom Sender ein Warnsignal ausgegeben. Dies ist insbesondere als Abschrecksignal ausgebildet. Damit kann eine Person, die dem Kind oder dem aufsichtsbedürftigen Erwachsenen etwas tun, beispielsweise es oder ihn entführen will, abgeschreckt werden, und in der Nähe befindliche Erwachsene können auf die Situation aufmerksam gemacht werden.

Als Warnsignal können insbesondere optische und/oder akustische Signale vorgesehen sein. Als Abschrecksignal ist insbesondere ein akustisches Signal vorteilhaft.

Eine weitere Verbesserung des eingangs genannten Systems ergibt sich dadurch, dass der Sender Mittel zur lösbaren Befestigung an einer Person aufweist, die mit einer Sicherungseinrichtung ausgestattet sind, die bei unautorisiertem Lösen der Befestigung zur Auslösung eines Alarms beim Sender und/oder Empfänger führt. Damit kann verhindert werden, dass eine das Kind angreifende Person den Sender unbemerkt entfernt. Durch Ausgabe eines Alarmsignals, insbesondere Abschrecksignals beim Sender werden auch umstehende Personen auf die Situation aufmerksam gemacht. Auch gegen ein unbemerktes Entfernen des Senders durch das Kind selbst ist diese Ausgestaltung wirksam.

Als Befestigungsmittel kann bevorzugt ein Clip mit zwei elektrischen Kontakten vorgesehen sein, die bei befestigtem Clip geschlossen sind und Teil eines Alarmstromkreises bilden. Wird der Sender vom Kind oder der aufsichtsbedürftigen Person entfernt, so werden automatisch auch die elektrischen Kontakte getrennt. Dies kann zur Auslösung eines Alarms im Sender und/oder Empfänger verwendet werden.

Ein Ausführungsbeispiel der Erfindung ist in der Zeichnung dargestellt und wird nachfolgend beschrieben. Als einzige Figur zeigt in schematischer Darstellung:
- Fig. 1: einen Sender und einen Empfänger des erfindungsgemäßen Systems.

Der Sender 1 ist möglichst klein ausgebildet und mit einer Befestigungsvorrichtung, beispielsweise einem Clip 2 oder einem Band versehen, um an einer Person, beispielsweise der Jacke oder dem Handgelenk eines Kindes befestigt werden zu können. Der in Fig. 1 außerdem dargestellte Empfänger 3 ist auch tragbar ausgebildet und weist bevorzugt ebenfalls eine geringe Größe auf.

Sender 1 und Empfänger 3 wirken insbesondere nach dem Funkprinzip miteinander zusammen, indem der Sender 1 ein Funksignal aussendet, welches vom Empfänger 3 empfangen wird. Über die Empfangsstärke kann der Empfänger 3 die Entfernung des Senders 1 feststellen und bei Überschreiten einer vorbestimmten Entfernung ein Warnsignal auslösen. Zur Ausgabe des Warnsignals weist der Empfänger 3 ein Leuchtmittel, insbesondere mindestens eine Leuchtdiode 4 auf, sowie einen Lautsprecher 5 zur Ausgabe eines akustischen Warnsignals.

Der Sender 1 ist mit einem Taster 6 ausgerüstet, über den ein Funksignal willkürlich an den Empfänger 3 gesandt werden kann, um diesen zur Ausgabe eines Warnsignals zu veranlassen. Außerdem weist auch der Sender 1 ein Leuchtmittel, insbesondere mindestens eine Leuchtdiode 7, und einen Lautsprecher 8 zur Ausgabe eines optischen und eines akustischen Warnsignals auf. Vor allem das akustische Warnsignal ist dabei insbesondere als Abschrecksignal ausgebildet. Beispielsweise kann ein sehr lauter und hoher oder sirenenartiger Ton ausgegeben werden, wenn der Taster 6 betätigt wird.

Der Clip 2 des Senders 1 weist in seinem dem Gehäuse des Senders 1 gegenüberliegenden Abschnitt einen hier nicht dargestellten elektrischen Kontakt auf, der mit einem elektrischen Kontakt am Gehäuse des Senders 1 zusammenwirkt. Durch Berühren der beiden elektrischen Kontakte wird ein Stromkreis geschlossen, dessen Unterbrechen zu einer Alarmauslösung führt. Bei Entfernen des Senders 1 vom Kind oder der aufsichtsbedürftigen erwachsenen Person wird so ein Warnsignal, insbesondere ein Abschrecksignal ausgegeben. Anstelle eines Clips 2 können auch andere Befestigungsmittel verwendet werden, beispielsweise Kabelschlaufen, die als Träger für den Alarmstromkreis dienen. Bei Durchtrennen der beispielsweise durch ein Kleidungsstück geführten Kabelschlaufe wird entsprechend wieder Alarm ausgelöst.

Das beschriebene System hat den Vorteil, dass willkürlich ein Warnsignal im Empfänger erzeugt werden kann. Außerdem kann im Sender ein Abschrecksignal erzeugt werden, um einen Angreifer abzuwehren. Zudem ermöglicht die Befestigungsvorrichtung mit Alarmstromkreis eine Alarmauslösung bei unautorisierter Entfernung des Senders vom Kind oder der aufsichtsbedürftigen erwachsenen Person. Damit wird durch das erfindungsgemäße System eine besonders hohe Sicherheit erreicht.

### Bezugszeichenliste

- 1: Sender
- 2: Clip
- 3: Empfänger
- 4: Leuchtdiode
- 5: Lautsprecher
- 6: Taster
- 7: Leuchtdiode
- 8: Lautsprecher

## Patentansprüche

1. System zur Überwachung von Personen, insbesondere Kinder und aufsichtsbedürftige Erwachsene, mit einem tragbaren Sender (1), einem Empfänger (3) und einer beim Empfänger (3) vorgesehenen Warneinrichtung (4, 5), sowie Mitteln, durch welche die Warneinrichtung (4, 5) zur Ausgabe eines Warnsignals veranlasst wird, wenn die Entfernung zwischen Sender (1) und Empfänger (3) einen vorbestimmten, insbesondere einstellbaren Wert übersteigt,
**dadurch gekennzeichnet,**
**dass** an dem Sender (1) zusätzlich Mittel (6) zur willkürlichen Aussendung eines Signals vorgesehen sind, welches den Empfänger (3) zur Ausgabe eines Warnsignals veranlasst.

2. System nach Anspruch 1,
**dadurch gekennzeichnet,**
**dass** die Mittel einen Taster (6), insbesondere Mikrotaster, umfassen.

3. System nach Anspruch 1 oder 2,
**dadurch gekennzeichnet,**
**dass** bei Betätigung der willkürlichen Aussendemittel (6) auch vom Sender (1) ein Warnsignal ausgegeben wird.

4. System nach einem der vorhergehenden Ansprüche,
**dadurch gekennzeichnet,**
**dass** ein optisches und/oder ein akustisches Warnsignal vorgesehen ist.

5. System nach Anspruch 4,
**dadurch gekennzeichnet,**
**dass** das vom Sender (1) ausgegebene Warnsignal als Abschrecksignal ausgebildet ist.

6. System nach einem der vorhergehenden Ansprüche,
**dadurch gekennzeichnet,**
**dass** der Empfänger (3) in einen Modus umschaltbar ist, in dem das Warnsignal mit abnehmender Entfernung intensiver, insbesondere lauter oder schneller wird.

7. System zur Überwachung von Personen, insbesondere Kinder und aufsichtsbedürftige Erwachsene, mit einem tragbaren Sender (1), einem Empfänger (3) und einer beim Empfänger (3) vorgesehenen Warneinrichtung (4, 5), sowie Mitteln, durch welche die Warneinrichtung (4, 5) zur Ausgabe eines Warnsignals veranlasst wird, wenn die Entfernung zwischen Sender (1) und Empfänger (3) einen vorbestimmten, insbesondere einstellbaren Wert übersteigt, insbesondere nach einem der vorhergehenden Ansprüche,
**dadurch gekennzeichnet,**
**dass** der Sender (1) Mittel (2) zur lösbaren Befestigung an einer Person aufweist, die mit einer Sicherungseinrichtung ausgestattet sind, die bei unautorisiertem Lösen zur Auslösung eines Alarms beim Sender (1) und/oder Empfänger (3) führt.

8. System nach Anspruch 7,
**dadurch gekennzeichnet,**
**dass** zur Befestigung ein Clip (2) mit zwei elektrischen Kontakten vorgesehen ist, die bei befestigtem Clip (2) geschlossen sind und Teil eines Alarmstromkreises bilden.
